# EUROPÄISCHE PATENTANMELDUNG

(11) **EP 0 108 264 A1**
(43) Veröffentlichungstag der Anmeldung: **16.05.1984**
(21) Anmeldenummer: 83110015.1
(22) Anmeldetag: 06.10.1983
(51) Int. Cl.: B31B 1/64, B31D 5/00

(54) **Maschine zum Herstellen von Becherbehältern aus Papier**

(30) Priorität: 05.11.1982 DE 3240810
(71) Anmelder: Maschinenfabrik Rissen GmbH, D-22552 Hamburg (DE)
(72) Erfinder: Majer, Friedemann, Dipl.-Ing., D-2732 Vierden (DE)
(74) Vertreter: Glawe, Delfs, Moll & Partner

(57) **Zusammenfassung**

57 In einer Maschine zum Herstellen von Papierbechern mit konischem Mantel wird zur Bildung eines Fußteils (3) mit zylindrischer Form ein Ultraschall-Ziehring (7) vorgesehen, der am innenumfang gezahnt ist. Die Umfangslänge der gezahnten Innenfläche (8) soll mindestens so groß sein wie die Umfangslänge (6) des unverformten Mantelteils. Die gezahnte Innengestalt (8) des Ziehrings (7) führt zu einer Wellung des Materials während der im Ziehvorgang herbeigeführten Durchmesserverringerung und verhindert dadurch unkontrollierte Faltenbildung.

## Beschreibung

Die Erfindung bezieht sich auf eine Maschine zum Herstellen von Becherbehältern aus ggf. mit thermoplastischem Kunststoff beschichtetem Fasermaterial wie Papier, die einen konischen Mantelteil und einen napfförmigen Bodenteil aufweisen, dessen Zarge mit dem Mantelteil in einem an dessen engeren Ende gebildeten Fußteil verbunden ist, mit einer Vorrichtung zum Zylindrischformen des Fußteils, die ein von außen auf den Fußteil einwirkendes, ringförmiges Verformungswerkzeug umfaßt.

Bei einer bekannten Maschine dieser Art (FR-PS 1 181 342) wird der an der Bildung des Fußteils beteiligte Mantelabschnitt durch radial von außen nach innen einwirkende, einander zur Ringform ergänzende Preßbacken nach innen gegen ein Widerlager gepreßt. Jedoch lassen sich Papier und ähnliche Faserwerkstoffe, wie sie für die Herstellung von - Papierbechern und ähnlichen Becherbehältern verwendet werden, zwar bis zu einem gewissen Grade dehnen, nicht aber ohne weiteres in Richtung ihrer Erstreekungsebene zusammendrücken,_{'} weil sie dann Falten bilden. Selbst starker Führungszwang kann diese Faltenbildung nicht unterdrücken, wie man von der Herstellung der zylindrisch gezogenen Zargen von Papierbecherböden oder Papierdeckeln weiß. Diese Zargen sind nur in unmittelbarer Nähe der Ziehkante ungefaltet, während sie schon jenseits eines nur geringen Abstandes von der Ziehkante deutliche Spuren von Falten zeigen, die erst im weiteren Verlauf des Ziehvorgangs geglättet wurden.

Zum nicht vorveröffentlichten Stand der Technik gehört 'auch ein Verfahren, nach dem es möglich ist, eine solche Stapelkante durch einen Ziehvorgang nachträglich an konischen Becherbehältern aus thermoplastischem Kunststoff anzubringen. Dabei wird der zu verformende Mantelabschnitt der Ziehwirkung einer mit Ultraschall schwingenden Formkante ausgesetzt. Die Ultraschalleinwirkung auf das unter hoher spezifischer Pressung an der Ziehkante befindliche Kunststoffmaterial erweicht dieses, so daß es über die Formkante zu fließen vermag und sich dabei auf einen geringeren Umfang verformen läßt. Auf Papier und ähnliche Faserwerkstoffe läßt sich dieses Verfahren nicht anwenden, weil die Ultraschalleinwirkung nicht zur Erweichung des Materials führt. Vielmehr setzt ein konischer Papiermantel dem Ultraschall-Ziehring wie auch bei anderen Ziehvorgängen großen Widerstand entgegen und wird schließlich zerfaltet oder gar zerstört, ohne daß die gewünschte Verformung zustande gekommen ist.

Der Erfindung liegt die Aufgabe zugrunde, die eingangs-genannte Maschine dahingehend-zu verbessern, daß die Faltenbildung im'Bereich des Behälterfußteils vermieden wird.

Die erfindungsgemäße Lösung besteht darin, daß das Verformungswerkzeug von einem Ultraschall-Ziehring gebildet ist, dessen gezahnter Innenumfang eine mindestens der unverformten Umfangslänge des zu verformenden Fußteils im wesentlichen gleichende Länge aufweist.

Die Erfindung beruht auf dem Gedanken, die bei Papier zu erwartende Faltenbildung nicht etwa auszuschalten, sondern in vorbestimmte Bahnen zu lenken. Die wechselnden Erhöhungen und Vertiefungen am Innenumfang des Ziehrings bewirken nämlich, daß die Falten sich entsprechend der Gestalt der Ziehkante des Ziehrings als Wellen im Papier ausbilden, wobei durch geeignet feine Bemessung der Erhöhungen und Vertiefungen an der Ziehkante diese Wellen so gleichmäßig und mit so geringen Amplituden über den Umfang verteilt werden können, daß die angestrebte Gesamtform dadurch nicht beeinträchtigt wird. Die Wellen gestatten es dem Papier, seine ursprüngliche Umfangslänge praktisch beizubehalten und dennoch einen geringeren Durchmesser anzunehmen.

Es kann zweckmäßig sein, zum Zusammenwirken mit dem Ziehring ein innerhalb des Fußteils als Gegenhalter wirkendes Innenwerkzeug vorzusehen.

In vielen Fällen ist die sich einstellende Wellenform des in dem konischen Mantel eingezogenen Formäbschnitts im Endprodukt willkommen oder erträglich. Will man sie vermeiden, so hat man die Möglichkeit, sie anschließend durch ein Preßwerkzeug zu glätten, indem beispielsweise der eingezogene gewellte Formabschnitt durch von außen einwirkende Preßbacken gegen einen ihn von innen abstützenden Dornumfang gepreßt wird.

Nach einem weiteren Merkmal der Erfindung wird die Verformung des Fußteils mit den zum Einsetzen und Verbinden des Bodenteils erforderlichen Maßnahmen kombiniert, indem die Vorrichtung zum Zylindrischformen des Fußteils einer Vorrichtung zum Einsetzen des Bodenteils und ggf. zum Umbördeln eines überstehenden Mantelrandes um die Bodenzarge nachgeordnet ist. Der Ultraschall-Ziehvorgang bewirkt dann gleichzeitig mit der Verformung des.an der Bildung des Fußteils beteiligten Abschnitts des konischen Bechermantels eine Annäherung der miteinander zu verbindenden Fußteilabschnitte des Bechermantels und des Bodenteils.

An die Verformung des Fußteils kann sich dessen Endverpressung in bekannter Weise (FR-PS 1 181 342) anschließen, indem der Fußteil durch äußere, sich zur Ringform ergänzende Preßbacken gegen einen in den Fußteil eingesetzten Stempel gepreßt wird. Wenn das zu verarbeitende Material mit einer thermoplastischen Beschichtung versehen ist, die durch Ultraschall aktiviert werden kann, benutzt man dabei nach einem besonderen Merkmal der Erfindung einen Ultraschall-Stempel.

Die erfindungsgemäße Maschine hat durch Vorteile im Hinblick auf eine verbesserte Bodendichtigkeit. Es ist üblich, den gezogenen Boden durch das enge Ende des Mantels in diesen einzubringen, während dieser auf einem konischen Dorn gehalten ist, um anschließend das überstehende Mantelende um die Bodenzarge zu bördeln und damit zu verpressen. Damit der Boden durch das enge Mantelende hindurchgeschoben werden kann, darf sein Durchmesser nicht größer sein als derjenige dieses engen Mantelendes. Er ist somit auch geringer als der Durchmesser in demjenigen Bereich des Bechers, in welchem die Bodenfläche anschließend zu liegen hat. Bei der Verpressung wird die Zarge dann wieder so weit aufgeweitet, daß der Boden den gewünschten größeren Durchmesser annimmt. Dabei wandert die Kante,an welcher die Bodenfläche in die Zarge übergeht, von der im Ziehvorgang gebildeten Stelle weiter nach auswärts. Das Zargenmaterial wird in diesem Bereich gedehnt. Diese Dehnungsbeanspruchung kann, nachdem das Material zuvor schon während des Ziehvorgangs stark beansprucht wurde, zu Haarrissen in der Beschichtung führen, wodurch deren Dichtheit gefährdet wird. Die Erfindung gestattet es, diese Aufweitung der Bodenzarge nach dem Einsetzen in den Mantel zu vermeiden, weil es dank der Vorformung des Mantels an der die Aufweitung der Bodenzarge notwendig machenden Hinterschneidung fehlt. Die Bodenzarge kann vielmehr diejenige Gestalt beibehalten, die sie im Ziehvorgang erhalten hatte. Damit entfällt diejenige Beanspruchung, die man für die Entstehung der Haarrisse verantwortlich macht. Man erreicht somit auch eine wesentlich größere Dichtheitssicherheit.

Die Erfindung wird im folgenden näher unter Bezugnahme auf die Zeichnung erläutert, die vorteilhafte Ausführungsbeispiele veranschaulicht. Darin zeigen:
Fig. 1 zwei ineinander gestapelte Becher gemäß einer ersten Ausführungsform der Erfindung,
Fig. 2 einen Teilschnitt gemäß der Linie II in Fig. 1
Fig. 3 einen der Fig. 2 entsprechenden Teilschnitt durch einen zur Herstellung des Bechers gemäß Fig. 1 verwendeten Ziehring,
Fig. 4 einen Längsschnitt durch einen Becher gemäß einer zweiten Ausführungsform der Erfindung, und
Fig. 5 bis 8 aufeinanderfolgende Herstellungsstadien des Bechers gemäß Fig. 4.

Die zwei gemäß Fig. 1 ineinander gestapelten Becher bestehen jeweils aus einem Mantel 1 mit einem konischen, oberen Mantelteil 2 und einem im wesentlichen zylindrischen Fußteil 3, sowie aus einem Bodenteil, der in dieser Figur nicht erscheint und dessen Bodenfläche irgendwo im Fußteil, beispielsweise in der Standfläche 4 des Bechers, liegen mag. Der konische Mantelteil 2 und der Fußteil 3 des Mantels bestehen einstückig aus demselben Zuschnitteil aus beispielsweise mit thermoplastischem Kunststoff wie Polyäthylen oder Polystyrol kaschiertem oder beschichtetem Papier. Die Stufe 5 am Übergang zwischem dem oberen Mantelteil 2 und dem Fußteil 3 bildet innenseitig eine Stapelkante.

Der Fußteil 3 hat eine in Fig. 2 schematisch angedeutete Querschnittsgestalt, die sich durch parallel zur Becherachse verlaufende Wellen in dem seine Außenfläche bildenden Teil des Mantels auszeichnet, die in Fig. 2 übertrieben stark angedeutet sind. Er weist einen gegenüber der bei 6 in Fig. 1 strichpunktiert angedeuteten unverformte Mantelgestalt verringerte äußere Umfangslänge auf. Die Umfangslängendifferenz wird durch die Wellung aufgenommen.

Fig. 3 veranschaulicht den für die Erzeugung des gegenüber dem konischen Teil eingezogenen Fußteils benutzten Ziehring 7, der am-Innenumfang eine achsparallele Zahnung 8 aufweist. Er wird zur Verformung des Fußteils in Axialrichtung von der engeren Seite des Mantels her unter Ultraschall-Einwirkung über den Mantel geschoben, wobei dieser innen insbesondere im Bereich der Stufe 5 durch einen geeigneten Dorn abgestützt sein kann. Dabei läßt sich diese- Stufe je nach Gestalt des Ziehrings 7 und des abstützenden Dorns mehr oder weniger kantig ausgeprägt herstellen, wie es nach der Funktion oder den ästhetischen Erfordernissen am zweckmäßigsten erscheint. Die Zahnung-8 des Ziehrings bewirkt unter dem Einfluß der Ultraschall-Schwingungen eine entsprechende Faltengebung in dem gezogenen Fußteil 3. Dabei ist es nicht erforderlich, daß die Zahnung 8 der Form der gewünschten Wellen absolut gleich ist, denn es genügt, wenn durch am Innenumfang des Ziehrings vorgesehene, gleichmäßig über den Umfang verteilte Vorsprünge dafür gesorgt wird, daß in dem der Ziehwirkung ausgesetzten Karton eine Vielzahl von nach innen gerichteten Wellen- oder Faltenbildungen angeregt wird, die dem Karton die durch den Ziehvorgang angestrebte Durchmesserverringerung gestatten.

Da die Durchmesserverringerung meist nur klein ist, nämlich einige Prozent, können auch die Wellen entsprechend klein sein. Sie fallen daher selbst dann kaum ins Auge, wenn anschließend eine an sich mögliche Glättung nicht vorgenommen wird.

Bei dem Ausführungsbeispiel gemäß Fig. 4 ist ein Hohlboden vorgesehenmit einem Bodenteil 10, dessen Bodenfläche von der Standfläche 4 des Bechers abgehoben ist. Er weist eine im wesentlichen rechtwinklig gezogene Zarge 11 auf, die im Fußteil 3 zwischen den vom Mantel gebildeten Außen- und Innenteilen 12 bzw. 13 verpreßt ist.

Der Herstellungsgang des in Fig. 4 dargestellten Fußteils ergibt sich aus der in Fig. 5 bis 8 dargestellten Schrittfolge.

Gemäß Fig. 5 ist der Mantelteil 2 auf einem entsprechend konischen Dorn 14 gehalten, wobei der zur Bildung des Fußteils vorgesehene Rand 15 am engeren Ende über den Dorn frei hinausragt.

Gemäß Fig. 6 wird nach dem Einsetzen des Bodenteils 10 der über dessen Zarge 11 überstehende Teil 16 des Mantelrandes in herkömmlicher Weise um die Zarge gebördelt.

Anschließend wird die erfindungsgemäße Verformung des Mantelfußteils vorgenommen, indem der innen gezahnte Ultraschall-Ziehring 7 axial in Pfeilrichtung auf den Fußteil 3 aufgeschoben wird, während zweckmäßigerweise gleichzeitig oder unmittelbar anschließend, solange der Ziehring 7 den Fußteil 3 noch als Gegenlager umgibt, durch eine Preßrolle 18, die an einer nicht dargestellten Kurbel umläuft und von innen gegen den Fußteil 3 gepreßt wird, eine Vorpressung des Fußteils 3 vorgenommen wird, die eine weitgehende Annäherung der Maße des Fußteils an dessen Endmaße bewirkt. Es kann dann im folgenden Schritt gemäß Fig. 8 eine möglichst große, zylindrische Sonotrode 19 in den Fußteil 3 eingesetzt werden. Von außen werden dann Preßbacken 20, die einander zur Ringform ergänzen, an den Fußteil 3 herangeführt, um ihn von außen gegen den Umfang der Sonotrode 19 zu pressen. Während dieses Preßvorgangs führt die Schwingung der Sonotrode 19 zu einer die Versiegelung innerhalb des Fußteils 3 bewirkenden Wärmeentwicklung.

Man erkennt, daß die Maße des Ziehrings 7 und die Endmaße des Fußteils 3 des Bechers so gewählt werden können, daß die Zarge 11 in den Preßvorgängen gemäß Fig. 7 und 8 keine oder keine wesentliche Dehnung mehr zu erleiden braucht. Damit wird die Gefahr der Entstehung von Haarrissen im Oberflächenschutz des Bodenteils 10 entscheidend verringert. Bei der Endverpressung gemäß Fig. 8 können Preßbacken 20 mit glatter Innenumfangsfläche verwendet werden, so daß die beim Ziehvorgang gemäß Fig. 7 im Fußteil 3 entstandenen Wellen oder Falten wieder beseitigt werden.

Es ist zweckmäßig, wenn das Ultraschallziehwerkzeug in Verbindung mit einem der gewünschten Form des Becherfußes entsprechenden Innenwerkzeug in der Art eines Gegenhalters benutzt wird. Im Falle des Beispiels der Fig. 7 wird dieses Innenwerkzeug von der Preßrolle 18 gebildet., Wenn eine Stapelkante bei einem Becher gemäß Fig. 1 gebildet werden soll, bei dem die Bodenfläche des Bodenteils in der Standfläche des Fußteils liegt, wird das Innenwerkzeug zweckmäßigerweise von einem zylindrischen Ansatz an dem den Becher während des Verformungsvorgangs tragenden Dorn gebildet.

Wenn die Verformung des konischen Behältermantels nur zur Bildung einer Stapelkante vorgenommen wird, was im allgemeinen nur dann von Interesse ist, wenn ein Boden mit tiefliegender Bodenfläche vorgesehen ist, wird die Verformung für die Bildung der Stapelkante zweckmäßigerweise nach dem Einsetzen des Bodens vorgenommen. Der Boden steift nämlich den Mantel aus und erleichtert dadurch das Verfahren.

## Patentansprüche

1. Maschine zum Herstellen von Becherbehältern aus ggf. mit thermoplastischem Kunststoff beschichtetem Fasermaterial wie Papier, die einen konischen Mantelteil und einen napfförmigen Bodenteil aufweisen, dessen Zarge mit dem Mantelteil in einem an dessen engeren Ende gebildeten Fußteil verbunden ist. mit einer Vorrichtung zum Zylindrischformen des Fußteils, die ein von außen auf den Fußteil einwirkendes, ringförmiges Verformungswerkzeug umfaßt, dadurch gekennzeichnet, daß das Verformungswerkzeug von einem Ultraschall-Ziehring (7) gebildet ist, dessen gezahnter Innenumfang (8) eine mindestens der unverformten Umfangslänge (6) des zu verformenden Fußteils (3) im wesentlichen gleichende Länge aufweist.

2. Maschine nach Anspruch 1, dadurch gekennzeichnet, daß ein auf der Innenseite des Fußteils mit dem Ziehring (7) zusammenwirkender Gegenhalter (Preßrolle 18) vorgesehen ist.

3. Maschine nach Anspruch 1 oder 2, dadurch gekennzeichnet, daß der Vorrichtung zum Zylindrischformen ein Glättwerkzeug nachgeordnet ist.

4. Maschine nach einem der Ansprüche 1 bis 3, dadurch gekennzeichnet, daß die Vorrichtung zum Zylindrischformen des Fußteils (3) einer Vorrichtung zum Einsetzen des Bodenteils (10) und ggf. zum Umbördeln eines überstehenden Mantelrandes (16) um die Bodenzarge (11) nachgeordnet ist.

5. Maschine nach einem der Ansprüche 1 bis 4, dadurch gekennzeichnet, daß der Vorrichtung zum Zylindrisch- formen eine Vorrichtung zum Verpressen des Fußteils (3) mit einem in den Fußteil einsetzbaren Ultraschall-Stempel (19) und äußeren Preßbacken (20) nachgeschaltet ist.
